# FASCICULE DE BREVET EUROPEEN

(11) **EP 1 718 417 B1**
(45) Date de publication et mention de la délivrance du brevet: **10.12.2008**
(21) Numéro de dépôt: 05717619.0
(22) Date de dépôt: 11.02.2005
(51) Int. Cl.: B05B 11/04

(54) **POCHE SOUPLE DEFORMABLE ET DISPOSITIF POUR LE CONDITIONNEMENT ET LA DISTRIBUTION DE PRODUITS FLUIDES**
VERFORMBARER FLEXIBLER BEUTEL UND VORRICHTUNG ZUM VERPACKEN UND ABGEBEN VON FLUIDPRODUKTEN
DEFORMABLE FLEXIBLE POUCH AND DEVICE FOR PACKING AND DISPENSING FLUID PRODUCTS

(30) Priorité: 13.02.2004 FR 0401469
(43) Date de publication de la demande: 08.11.2006
(73) Titulaire: Lablabo, 74100 Annemasse (FR)
(72) Inventeur: ARGHYRIS, Laurent, F-74420 Boege (FR); PUVILAND, Patrice, F-74800 La Roche Sur Foron (FR); TABERLET, Jean-Philippe, F-74420 Villard (FR)
(74) Mandataire: L'Helgoualch, Jean
(86) Numéro de dépôt international: PCT/FR2005/000329
(87) Numéro de publication internationale: WO 2005/077546

(56) Documents cités:
- WO-A-00/58021
- FR-A- 2 669 306
- FR-A- 2 723 356
- GB-A- 2 083 142
- GB-A- 2 184 491
- US-A- 4 469 250

## Description

La présente invention concerne un dispositif pour le conditionnement et la distribution de produits fluides, liquides ou pâteux, et plus particulièrement un dispositif à poche souple associée ou non à un flacon rigide, contenant un produit fluide, liquide ou pâteux conditionné à l'abri de l'air et destiné à être délivré au moyen d'une pompe ou d'une valve, ainsi qu'un ensemble flacon-poche de conditionnement et de distribution équipé d'un tel dispositif.

Les dispositifs de conditionnement et de distribution de fluide du type flacon-poche sont bien connus. Ces dispositifs comportent généralement un récipient à coque rigide dans lequel est placée une poche souple rétractable, qui se rétracte au fur et à mesure que le produit en est extrait. L'expulsion du produit hors de la poche peut être obtenue au moyen d'une pompe "airless", ou sans reprise d'air, ou sous la pression d'un gaz propulseur agissant dans le flacon, sur la paroi de la poche. Dans le cas de l'expulsion du produit hors de la poche au moyen d'une pompe sans reprise d'air, un évent est prévu, généralement dans le fond ou dans le col du flacon, pour que l'air extérieur puisse pénétrer dans l'espace situé entre le flacon et la poche à chaque actionnement de la pompe, ce qui permet ainsi à la poche de se rétracter en maintenant une pression suffisante sur ses parois tout en préservant le produit contenu dans la poche, qui reste à l'abri de l'air. Un exemple de réalisation suivant cette technique est décrit dans le brevet FR 2.723.356 relatif à un dispositif comportant une poche en matière plastique souple, telle que polyéthylène ou polypropylène, dans un récipient rigide dont le col comporte une entrée d'air. On connaît aussi des systèmes à poche dont la partie haute est renforcée afin de faciliter sa fixation sur le flacon rigide, et la demande de brevet WO 0058021 décrit une poche suivant cette technique, mais le volume de produit restitué par ce type de poche est généralement peu satisfaisant car la déformation de la poche se limite essentiellement à la partie cylindrique de sa paroi, et le taux de restitution ne peut alors espérer atteindre 90%. Ceci constitue un inconvénient d'autant plus sérieux que la valeur du produit contenu dans la poche est plus grande et qu'une quantité non négligeable du produit est alors perdue pour l'utilisateur.

C'est également le cas de la poche décrite dans le brevet GB 2.184.491, qui comporte deux parties d'un volume sensiblement équivalent, la partie supérieure étant rigidifiée par des nervures, tandis que la partie inférieure souple vient se rétracter en se retournant dans la partie supérieure.

Les difficultés rencontrées dans ces techniques connues sont souvent liées aux plis formés par la paroi de la poche lors de sa rétraction, qui peuvent limiter l'efficacité de la distribution du fluide en formant des volumes de rétention de produit, et à la difficulté d'assurer une étanchéité satisfaisante de la poche permettant de préserver l'intégrité du produit qui y est contenu. Les produits que contiennent les poches sont en effet souvent sensibles à l'oxydation sous l'action de l'oxygène de l'air et peuvent se dégrader si de l'air s'introduit dans la poche. Les défauts d'étanchéité se rencontrent souvent au niveau de la jonction de la poche et de la pompe. Ils peuvent aussi résulter d'une certaine porosité des matériaux utilisés pour la réalisation de la poche. Enfin, les plis formés par la paroi de la poche au cours de sa rétraction peuvent entraîner des déchirures susceptibles de laisser passer de l'air qui atteint alors le produit contenu dans la poche.

Un autre exemple de réalisation de flacon-poche est décrit dans le brevet FR 2.770.834, qui concerne un dispositif destiné à éviter le percement et la déchirure de la poche lors de sa vidange. A cet effet, la poche, réalisée en matière souple telle que feuille plastique ou d'aluminium, contient un flotteur libre empêchant une trop forte rétraction de la poche et limitant ainsi les risques de déchirure. Les dispositifs de ce type présentent cependant l'inconvénient de ne pas assurer une libération de la totalité du produit contenu dans la poche et par conséquent d'entraîner des pertes non négligeables de produit.

On connaît également des poches dont la partie inférieure comprend plusieurs soufflets. Le document FR 2.669.306 décrit une poche comportant une partie inférieure à soufflets, qui vient progressivement se loger dans le volume tronconique de la partie supérieure rigide, sans se plaquer à celle-ci. Un autre exemple est décrit dans le brevet GB 2.083.142, qui a trait à un applicateur de produit pâteux comportant une poche rétractable comprenant plusieurs soufflets.

Ces poches à multiples soufflets présentent des inconvénients. En effet, lors du remplissage, des inclusions d'air risquent d'être piégées dans les plis, et ce d'autant plus que la viscosité du produit destiné à remplir la poche est élevée. De plus, les soufflets multiples ont pour effet de retenir le produit et par conséquent de diminuer le taux de restitution de la poche.

Les pompes généralement associées aux poches souples doivent assurer une bonne étanchéité et pouvoir fonctionner aussi bien en position verticale qu'en position inclinée. Le brevet FR 2.669.379 décrit une pompe doseuse procurant une bonne étanchéité même en cas de changement de position, du type à piston axial portant un piston flottant coulissant, comportant trois clapets. Le brevet FR 2.726.810 décrit un exemple de pompe sans entrée d'air dans laquelle le clapet inférieur est souple et tronconique tandis que le clapet supérieur est porté par un disque placé à la base de la tige creuse du poussoir.

La présente invention a pour objet une poche souple déformable, susceptible de contenir des produits fluides, liquides ou pâteux, associée à des moyens destinés à assurer la distribution desdits produits sans reprise d'air dans la poche.

L'invention a encore pour objet un dispositif de conditionnement et de distribution de produits fluides, liquides ou pâteux, du type flacon rigide à poche souple, comprenant une poche souple telle que décrite ci-dessus, assurant une excellente restitution du produit contenu dans la poche, quelle que soit la position du flacon rigide.

La présente invention a également pour objet une poche souple déformable destinée à être fixée dans un flacon rigide portant une pompe manuelle sans reprise d'air s'adaptant de manière étanche sur l'ouverture de la poche.

L'invention a aussi pour objet un dispositif de conditionnement et de distribution de produits fluides ou liquides, du type flacon rigide à évent, comprenant une poche souple telle que décrite ci-dessus, montée de manière étanche sur un flacon pourvu d'un évent, et associée à un dispositif d'extraction et de distribution du produit contenu dans la poche.

Conformément à la présente invention, la poche souple déformable est du type monobloc, susceptible de contenir des produits fluides, liquides ou pâteux, comportant une partie supérieure rigide comprenant un col d'ouverture et une partie inférieure souple et déformable, associée à des moyens destinés à assurer la distribution desdits produits sans reprise d'air dans la poche, les deux parties étant articulées l'une à l'autre de telle sorte que le haut de la paroi interne de la partie inférieure vienne se plaquer contre la paroi interne de la partie supérieure lors de la rétraction de la poche.

Cette poche se distingue en ce que sa partie inférieure souple présente un étranglement formant un soufflet ayant une forme telle qu'elle se replie sur la paroi interne de la partie supérieure rigide lorsqu'elle se rétracte,ledit étranglement étant formé dans la partie haute de la poche souple.

La présence d'un seul étranglement en partie haute de la poche souple présente notamment l'avantage de permettre un remplissage facile de la poche, .et ce quelle que soit la viscosité du produit utilisé.

Suivant une forme préférentielle de réalisation de l'invention, le diamètre interne de l'étranglement est légèrement supérieur au diamètre du col de la poche.

La partie supérieure rigide de la poche présente une forme sensiblement tronconique, et sa rigidité est suffisante pour éviter toute déformation de cette partie de la poche lors de la rétraction de celle-ci. Suivant une forme préférentielle de réalisation, cette partie supérieure de la poche a une forme de dôme, s'ouvrant dans son centre pour se raccorder au col de la poche.

Le haut de la partie inférieure souple de la poche présente un étranglement, comme indiqué ci-dessus, disposé de telle sorte que la paroi de la poche adjacente à cet étranglement, du côté du col de la poche, est de forme sensiblement tronconique, la base de ce tronc de cône souple se raccordant à la base de la partie supérieure tronconique rigide suivant la zone d'articulation des deux parties l'une avec l'autre.

Pour faciliter le repliement de la paroi interne du haut de la partie inférieure souple contre la paroi interne en forme de dôme de la partie supérieure rigide sans espace intermédiaire, il est préférable que le diamètre de la base de la partie supérieure rigide supportant la zone d'articulation avec la partie inférieure de la poche soit légèrement supérieur au diamètre extérieur de la zone de raccordement de l'étranglement avec la paroi latérale de la poche, de telle sorte qu'après repliement du haut de la partie inférieure souple de la poche contre la partie supérieure rigide, la base de cette dernière déborde légèrement au-delà de la paroi de la partie inférieure de la poche.

De plus, cette forme de réalisation présente l'avantage de constituer une zone d'appui susceptible de venir en contact avec un épaulement formé dans le haut de la paroi du flacon, afin de faciliter le positionnement de la poche dans le flacon.

Suivant une autre caractéristique de la présente invention, la base de la poche souple présente une forme concave, renforcée par une traverse diamétrale qui facilite le maintien de cette partie de la poche lorsque celle-ci se rétracte.

Suivant une caractéristique avantageuse de la présente invention, la partie inférieure souple de la poche est conçue de telle sorte qu'elle se rétracte suivant un mouvement en deux temps, en se repliant tout d'abord contre la paroi intérieure de la partie supérieure rigide, et en assurant ensuite un mouvement de remontée du fond de la poche, vers le col. Ainsi, le fait que la partie inférieure souple vienne dans un premier temps se plaquer contre la paroi intérieure de la partie supérieure rigide, grâce à la présence de l'étranglement, permet de renforcer cette paroi intérieure. Cela augmente avantageusement la rigidité de la partie supérieure, préalablement au mouvement de remontée du fond de la poche qui s'effectue dans un deuxième temps.

La poche souple suivant la présente invention présente l'avantage de posséder une partie supérieure rigide, associée à une partie inférieure souple, dont la forme, lors de la rétraction de la poche au fur et à mesure de l'extraction du produit qui y est contenu, est complémentaire de celle de la partie rigide de telle sorte que le taux de restitution du produit, c'est-à-dire le rapport de la quantité extraite à la quantité contenue initialement dans la poche, soit supérieur à 95% et même supérieur à 99% selon la nature du produit contenu dans la poche souple.

Plus particulièrement, la partie supérieure de la poche combine une bonne rigidité et une épaisseur relativement faible tandis que la plus faible épaisseur de la partie inférieure en fait une véritable poche souple susceptible de se rétracter complètement et non pas seulement un flacon souple.

Diverses pompes usuelles, du type sans entrée d'air (pompes "airless"), peuvent être utilisées dans l'invention pour l'extraction et la distribution des produits contenus dans la poche. On peut utiliser avantageusement des pompes à clapets susceptibles de fonctionner suivant des orientations variées. Les clapets de la pompe peuvent être réalisés en toute matière présentant les caractéristiques voulues de flexibilité et d'élasticité, et compatible avec les produits contenus dans le flacon. A titre d'exemple, on peut utiliser des clapets en caoutchouc naturel ou synthétique ou en élastomères thermoplastiques, tels que polyesters thermoplastiques, polyuréthannes ou SBS, ou encore en silicones.

Il peut être avantageux, conformément à l'invention, de monter la pompe de manière étanche sur le flacon rigide contenant la poche souple, par l'intermédiaire d'une bague ou d'un capot. Suivant une variante, la pompe est montée directement sur le flacon, par toute technique usuelle, par exemple par emboîtement, encliquetage, collage, soudage ou vissage.

Suivant une forme de réalisation la pompe est montée sur une bague solidaire du col de la poche et prenant appui sur les bords du flacon, en forme de cylindre ouvert. A cet effet, les bords de l'ouverture du flacon comportent des moyens coopérant avec la bague pour assurer sa fixation. On peut par exemple prévoir une ou plusieurs rainures formées dans la paroi interne du bord de l'ouverture du flacon, coopérant avec des nervures correspondantes sur la périphérie de la bague de fixation, pour une fixation par encliquetage. La fixation de la pompe à la bague peut être faite par la même technique, ou par soudage. Suivant une variante, la bague peut être intégrée dans le col de la poche et formée avec elle.

Suivant une forme préférentielle de réalisation, la pompe est montée directement sur le col de la poche. La bonne rigidité de la partie supérieure en forme de tronc de cône ou de dôme, est suffisante pour permettre la mise en place de la pompe et son maintien en cours d'utilisation. Cette caractéristique de l'invention est avantageuse car elle évite de devoir utiliser une bague intermédiaire. Une telle bague peut cependant être utilisée dans des configurations particulières impliquant un renforcement de la structure portant la pompe.

En l'absence de bague intermédiaire, la poche est maintenue en place sur le flacon rigide par encliquetage ou vissage, par des moyens prévus sur la périphérie de sa partie supérieure rigide et coopérant avec le bord supérieur du flacon, par exemple des rainures formées dans la périphérie de la bague, correspondant à des nervures dans la paroi interne du flacon, ou inversement. Suivant une variante conforme à l'invention, la poche est simplement posée sur l'ouverture du flacon, la périphérie de sa partie supérieure rigide reposant sur un épaulement formé dans la paroi interne du flacon. L'ensemble est ensuite bloqué en position par le corps de la pompe qui vient se fixer sur l'ouverture du flacon rigide, par des moyens usuels, par dessus la poche. La poche est elle-même fixée par emboîtement ou serrage sur le tube plongeur de la pompe.

Suivant les techniques classiques des poches souples, la rigidité de la partie supérieure de la poche est généralement considérée comme un inconvénient car elle s'oppose à la rétraction complète de la poche souple et réduit donc le taux de restitution. Au contraire, la présente invention met à profit cette structure rigide pour faciliter la mise en place de la poche sur un flacon rigide, en optimisant le repliement de la poche suivant un mouvement qui vient s'adapter à la structure rigide, de telle sorte que le taux de restitution soit supérieur à 95%.

La rigidité de la partie supérieure de la poche et la souplesse de la partie inférieure sont obtenues par exemple en donnant une épaisseur appropriée à la paroi de chacune de ces parties, formées en un seul bloc de même matière. Pour une même épaisseur, la rigidité varie aussi de manière connue en fonction de la forme de la paroi.

Dans le cas d'un dispositif du type flacon rigide à poche souple, l'air extérieur doit parvenir dans l'espace séparant la poche souple de la paroi intérieure du flacon rigide afin d'y maintenir une pression suffisante pour que la poche puisse se rétracter à chaque expulsion de produit. Un circuit d'entrée d'air est donc prévu pour que l'air extérieur puisse pénétrer dans le flacon et compenser le volume de produit expulsé par la pompe. Suivant une forme de réalisation, ce circuit d'air est situé au niveau du poussoir de la pompe, et comporte des moyens pour assurer son obturation lorsque le poussoir est relevé, en position de repos.

Dans le cas d'un flacon rigide simple, le circuit d'air peut être constitué par une éventation, de préférence dans le fond du flacon.

Suivant une forme avantageuse de réalisation, on prévoit, dans le fond du flacon rigide, un évent pourvu d'un clapet, pour éviter toute fuite du produit contenu dans le flacon, et d'un filtre pour empêcher l'introduction de polluants, tels que des bactéries, qui pourraient dégrader le produit à distribuer.

Suivant une variante simple de réalisation, l'éventation est constituée par une ou plusieurs rainures longitudinales formées sur la périphérie de la base de la partie supérieure rigide de la poche, dans la zone d'articulation entre la partie supérieure et la partie inférieure. Dans le cas de la fixation de la pompe par l'intermédiaire d'une bague prenant appui sur le flacon, une ou plusieurs ouvertures sont pratiquées dans la bague pour permettre le passage de l'air.

Afin d'assurer une bonne étanchéité de l'ensemble constitué par le flacon, la pompe, et la poche souple, y compris dans des situations où cet ensemble se trouverait dans une zone de pression suffisamment faible pour être susceptible de provoquer une ouverture des clapets de la pompe et d'entraîner une fuite du produit contenu dans la chambre de dosage, il peut être avantageux de prévoir un capot ou capuchon, monté amovible sur la tête de distribution.

Des moyens peuvent être prévus pour assurer l'étanchéité du montage du capuchon sur la tête, et par exemple le capuchon peut être mis en place par emboîtement grâce à une forme complémentaire du bord interne du capuchon et de la base du nez du poussoir le recevant, ce montage étant complété par un joint torique ou des godrons d'étanchéité.

Un tel accessoire complétant la pompe et son poussoir assure une excellente étanchéité dans toutes les conditions de stockage, même en cas de chute de la pression extérieure, et permet d'assurer la préservation du produit contenu dans le flacon.

La pompe, fixée par l'intermédiaire d'une bague ou directement sur le col de la poche souple de l'invention, est généralement réalisée en matière plastique telle que le polyéthylène ou le polypropylène de densité appropriée pour lui conférer les propriétés mécaniques voulues.

La poche peut être réalisée en une matière plastique choisie par exemple parmi un polyéthylène, un polypropylène, un polyamide, un copolymère d'éthylène et d'alcool vinylique (EVOH), un polyéthylène basse densité, un téréphtalate de polyéthylène(PET), un polychlorure de vinyle (PVC), un polyuréthanne, etc. Il peut s'agir de matières monocouches ou de complexes multicouches incluant une couche métallique, par exemple une couche d'aluminium formant barrière renforçant l'étanchéité, combinée à une ou plusieurs couches de matière plastique.

Suivant une forme avantageuse de réalisation de l'invention, la poche peut être fabriquée par des techniques de soufflage en un seul tenant à partir des matières ci-dessus, ce qui permet de réduire sensiblement l'investissement nécessaire à la fabrication, et par conséquent de diminuer le coût de fabrication. Le procédé de fabrication d'une poche monobloc par soufflage ou extrusion soufflage permet aussi d'éviter de devoir réaliser un composant moulé et de supprimer une opération d'assemblage par rapport à une technique classique.

Suivant une variante, il est possible de procéder par injection-soufflage d'une paraison dans un moule adapté, mais cette technique est généralement bien plus coûteuse. Elle peut cependant convenir à des formes particulières de réalisation, par exemple lorsqu'il est souhaitable d'intégrer directement la bague de fixation au col de la poche lors de la fabrication. La technique de soufflage utilisable pour la fabrication de la poche souple de l'invention permet de réduire considérablement les coûts par rapport aux techniques, notamment d'injection-soufflage, couramment utilisées dans ce domaine.

La poche souple suivant l'invention est de préférence réalisée en une matière adaptée au produit qu'elle contient. Ainsi, à titre d'exemple, elle peut être en polyéthylène basse densité quand elle doit contenir une crème peu sensible aux effets du milieu extérieur, tandis qu'elle peut être en un polyamide procurant une meilleure protection contre les effets de l'oxygène et contre la perte par évaporation de la vapeur d'eau, lorsqu'elle doit contenir un produit plus fragile.

L'épaisseur de la paroi de la poche varie en fonction de la rigidité souhaitée pour la partie supérieure et de la souplesse pour la partie inférieure, et en fonction de la matière utilisée. Les épaisseurs de matière appropriées peuvent être aisément déterminées par l'homme du métier. Par exemple, dans le cas d'une paroi en polyéthylène ou en polyamide, l'épaisseur du col de la poche peut être comprise entre 0,5 et 1,5 mm, celle de la partie supérieure rigide entre 0,2 et 0,3mm et celle de la partie inférieure souple entre 0,1 et 0,2 mm.

La surface extérieure du flacon rigide peut porter des inscriptions informatives ou décoratives, apposées directement par sérigraphie ou par collage d'un film ou d'une feuille de matière appropriée. Bien entendu, le flacon rigide renfermant la poche peut ne pas être utilisé, et des inscriptions peuvent être directement apposées sur la surface de la poche.

Les avantages et caractéristiques de la poche suivant la présente invention apparaîtront dans les exemples non limitatifs de réalisation décrits plus en détail ci-après, en référence aux dessins annexés, qui représentent :
Figure 1 : une vue en coupe de la poche de l'invention, placée dans un flacon rigide.
Figure 2 : une vue en coupe de la poche de la Figure 1, en position de rétraction.
Figure 3 : une vue en coupe agrandie montrant le détail de la partie supérieure de la poche de la Figure 2.
Figure 4 : une vue en coupe d'un ensemble comprenant une poche souple suivant l'invention, associée à un flacon rigide et une pompe manuelle.
Figure 5 : une vue en coupe agrandie montrant le détail du circuit d'air du flacon-poche de la Figure 4.
Figure 6 : une vue en coupe d'une variante du flacon-poche de la Figure 4, comportant un évent dans le fond du flacon rigide.

Sur la Figure 1, est représenté un flacon (1) renfermant une poche souple (2) comprenant une partie supérieure (3) rigide et une partie inférieure (4) souple, et s'ouvrant par un col (5) débouchant par l'ouverture (6) du flacon (1). Toute la poche (2) est réalisée en un seul tenant, venant du soufflage d'une seule matière (polyéthylène basse densité).

La rigidité du col (5) de la poche est assurée par une surépaisseur de matière, tandis que la partie supérieure (3) présente une forme de dôme dont la rigidité est obtenue par une épaisseur suffisante (environ 0,2 mm) de la matière combinée à la forme en dôme.

La partie inférieure (4) souple de la poche (2) présente un étranglement (7) formant un soufflet. Elle est articulée à la partie supérieure rigide (3) par la forme particulière de la jonction en décrochement (8) par rapport au bord périphérique (9) du dôme (3) qui est contact continu avec la paroi interne du flacon (1) et repose sur l'épaulement (10) comme représenté plus en détail sur la Figure 3.

Le fond de la poche (11) présente une forme légèrement concave, et une traverse (11) y est formée pour éviter une déformation trop importante lors de la rétraction de la poche, comme indiqué ci-après.

L'actionnement de la pompe (non représentée) montée sur le col (5) de la poche, provoque la rétraction progressive de la poche (2).

Dans un premier temps, la partie tronconique (13) située entre l'étranglement (7) et la partie supérieure rigide en forme de dôme (3) de la poche se soulève en même temps que le fond (11) remonte vers le col, jusqu'à ce que cette partie tronconique (13) vienne se plaquer contre la paroi interne du dôme rigide (3). Puis la partie tronconique (14) située sous l'étranglement (7) vient à son tour se replier et se plaquer contre la partie tronconique (13).

Les parois latérales de la poche (2) se rétractent progressivement comme représenté sur la Figure 2, et ce mouvement s'accompagne de la remontée du fond (11) de la poche dont la forme est sensiblement maintenue grâce à la traverse (12).

Comme le montre la Figure 3, le repliement des parties tronconiques (13) et (14) situées de part et d'autre de l'étranglement (7) se fait sous la face interne du dôme rigide (3) dont le bord (9) reste en appui sur l'épaulement (10) formé dans la paroi interne du flacon (1). La forme tronconique s'ouvrant vers le bas de la paroi (14) de la poche facilite le repliement du haut de la poche souple en limitant au maximum les espaces morts, assurant ainsi un excellent taux de restitution.

Sur la Figure 4, la pompe (15) est montée sur le corps du flacon rigide (2) par l'intermédiaire du corps de pompe (16) qui comporte une jupe cylindrique (17) qui vient s'emboîter sur l'ouverture du flacon rigide (1). La pompe est actionnée par un poussoir (18) agissant contre un ressort (19), et comporte un tube (20) venant se positionner sur le col (5) de la poche (2) de manière étanche. La pompe étant étanche, ainsi que sa fixation sur le col (5) de la poche (2), un circuit d'entrée d'air est prévu pour que l'air extérieur puisse pénétrer dans l'espace séparant la poche de la paroi intérieure du flacon afin d'y maintenir une pression suffisante pour que la poche puisse se rétracter à chaque expulsion de produit. Ce circuit d'air est représenté sur la Figure 5.

Il est réalisé par des encoches (21) faites dans la paroi du bord périphérique (9) du dôme rigide (3) de la poche, formant un canal laissant passer l'air depuis l'extérieur, entre les parois du poussoir (18) de la pompe (15) et du trou cylindrique du corps de pompe (16) dans lequel il coulisse, et entre le bord du dôme rigide et la paroi interne du flacon, jusque dans le volume entre la poche (2) et le flacon (1) suivant la flèche (22).

Le circuit d'air peut être obturé par une bague (23) montée sur la paroi du poussoir (18) et coopérant avec une butée annulaire (24) formée à l'entrée du trou cylindrique du corps de pompe (16) dans lequel coulisse le poussoir. Au repos, la bague est contre la butée et le circuit d'air est fermé. Quand l'utilisateur actionne le poussoir (18) dans le sens de la flèche (25), la bague s'écarte de la butée et ouvre le circuit d'air. L'air extérieur peut alors pénétrer dans le volume entre la poche et le flacon rigide, et compenser la rétraction de la poche souple.

La Figure 6 représente une variante du flacon-poche de la Figure 4, où le circuit d'air est remplacé par un évent dans le fond du flacon rigide (1). Cet évent (26) est fermé par un clapet (27), pour éviter toute fuite du produit contenu dans le flacon. Il est complété par un filtre (28), qui permet d'empêcher l'introduction de polluants tels que des bactéries. Le clapet est conçu de manière à s'ouvrir quand une dépression se forme dans le flacon, à chaque actionnement de la pompe, et à rester ferme lorsque le poussoir de la pompe est au repos.

Les essais effectués avec un dispositif tel que représenté sur la Figure 1, comportant une pompe usuelle sans reprise d'air, ont mis en évidence des taux de restitution de l'ordre de 95% dans le cas de crèmes, selon leur viscosité, et supérieurs à 95% dans le cas de liquides.

## Revendications

1. Poche souple déformable du type monobloc, susceptible de contenir des produits fluides, liquides ou pâteux, comportant une partie supérieure rigide (3) comprenant un col d'ouverture (5) et une partie inférieure souple et déformable (4), associée à des moyens destinés à assurer la distribution desdits produits sans reprise d'air dans la poche, les deux parties (3, 4) étant articulées l'une à l'autre de telle sorte que le haut de la paroi interne de la partie inférieure (4) vienne se plaquer contre la paroi interne de la partie supérieure (3) lors de la rétraction de la poche (2),
**caractérisée en ce que** la partie inférieure souple (4) de la poche présente un seul étranglement (7) formant un soufflet ayant une forme telle qu'elle se replie sur la paroi interne de la partie supérieure rigide (3) lorsqu'elle se rétracte,
ledit étranglement (7) étant formé dans la partie haute de la poche souple (4).

2. Poche souple selon la revendication 1, **caractérisée en ce que** le diamètre interne dudit étranglement (7) est légèrement supérieur au diamètre du col (5) de la poche.

3. Poche souple selon l'une quelconque des revendications précédentes, **caractérisée en ce que** la partie supérieure rigide (3) de la poche présente une forme sensiblement tronconique, et sa rigidité est suffisante pour éviter toute déformation de cette partie de la poche lors de sa rétraction.

4. Poche souple selon la revendication 3, **caractérisée en ce que** la partie supérieure (3) de la poche a une forme de dôme, s'ouvrant dans son centre pour se raccorder au col (5) de la poche.

5. Poche souple selon l'une quelconque des revendications précédentes, **caractérisée en ce que** l'étranglement (7) dans la partie haute de la poche souple est disposé de telle sorte que la paroi (13) de la poche souple adjacente à cet étranglement, du côté du col (5) de la poche, est de forme sensiblement tronconique, la base de ce tronc de cône souple se raccordant à la base de la partie supérieure tronconique rigide (3) suivant la zone d'articulation des deux parties l'une avec l'autre.

6. Poche souple selon la revendication 5, **caractérisée en ce que** le diamètre de la base de la partie supérieure rigide (3) supportant la zone d'articulation avec la partie inférieure (4) de la poche est légèrement supérieur au diamètre extérieur de la zone de raccordement de l'étranglement (7) avec la paroi latérale de la poche.

7. Poche souple selon l'une quelconque des revendications précédentes, **caractérisée en ce que** la base de la poche souple (4) présente une forme concave (11), renforcée par une traverse diamétrale (12).

8. Dispositif de conditionnement et de distribution de produits fluides, liquides ou pâteux, **caractérisé en ce qu'**il comprend une poche souple selon l'une quelconque des revendications précédentes, associée à un flacon rigide (1) et à une pompe manuelle sans entrée d'air (15).

9. Dispositif selon la revendication 8, **caractérisé en ce que** la poche (2) est montée de manière étanche sur le col (5) du flacon rigide (1) et comporte un circuit d'air (22) constitué par une ou plusieurs rainures transversales (21) formées sur la périphérie de la base (9) de la partie supérieure rigide (3) de la poche, dans la zone d'articulation entre la partie supérieure (3) et la partie inférieure (4).

10. Dispositif selon la revendication 8, **caractérisé en ce que** la poche est montée de manière étanche sur le col (5) du flacon rigide (1), dont le fond comporte un évent (26)pourvu d'un clapet (27) et d'un filtre (28).

11. Dispositif selon l'une quelconque des revendications 8 à 10, **caractérisé en ce que** la périphérie (9) de la partie supérieure rigide (3) de la poche repose sur un épaulement (10) formé dans la paroi interne du flacon (1).

12. Dispositif selon la revendication 11, **caractérisé en ce que** le corps (16) de la pompe est fixé par des moyens usuels sur l'ouverture (6) du flacon rigide (1), par dessus la poche (2).

## Claims

1. A deformable flexible pouch of the one-piece type, capable of containing liquid or pasty fluid products, which comprises a rigid upper part (3) comprising an orifice neck (5) and a flexible and deformable lower part (4) and is assigned to means intended for ensuring the dispensing of said products without the return of air into the pouch, the two parts (3, 4) being articulated on one another in such a way that the top of the inner wall of the lower part (4) is laid against the inner wall of the upper part (3) during the shrinkage of the pouch (2),
**characterized in that** the flexible lower part (4) of the pouch has only one contraction (7) forming a gusset having a form such that it is folded back onto the inner wall of the rigid upper part (3) when it shrinks,
said contraction (7) being formed in the upper part of the flexible pouch (2).

2. The flexible pouch as claimed in claim 1, **characterized in that** the inside diameter of said contraction (7) is slightly greater than the diameter of the neck (5) of the pouch.

3. The flexible pouch as claimed in either one of the preceding claims, **characterized in that** the rigid upper part (3) of the pouch has a substantially frustoconical form, and its rigidity is sufficient to prevent any deformation of this part of the pouch during the shrinkage of the latter.

4. The flexible pouch as claimed in claim 3, **characterized in that** the upper part (3) of the pouch has the form of a dome opening at its center in order to be connected to the neck (5) of the pouch.

5. The flexible pouch as claimed in any one of the preceding claims, **characterized in that** the contraction (7) in the upper part of the flexible pouch is arranged in such a way that the wall (13) of the flexible pouch which is adjacent to this contraction, on the same side as the neck (5) of the pouch, is of substantially frustoconical form, the base of this flexible cone frustum being connected to the base of the rigid frustoconical upper part (3) along the zone of articulation of the two parts to one another.

6. The flexible pouch as claimed in claim 5, **characterized in that** the diameter of the base of the rigid upper part (3) supporting the zone of articulation to the lower part (4) of the pouch is slightly greater than the outside diameter of the zone of connection of the contraction (7) to the side wall of the pouch.

7. The flexible pouch as claimed in any one of the preceding claims, **characterized in that** the base of the flexible pouch (2) has a concave form (11) reinforced by means of a diametral crossmember (12).

8. A device for packaging and dispensing liquid or pasty fluid products, **characterized in that** it comprises a flexible pouch as claimed in any one of the preceding claims, assigned to a rigid bottle (1) and to a manual pump without an air inlet (15).

9. The device as claimed in claim 8, **characterized in that** the pouch (2) is mounted on the neck (5) of the rigid bottle (1) in a leaktight manner and comprises an air circuit (22) consisting of one or more transverse grooves (21) formed on the periphery (9) of the base of the rigid upper part (3) of the pouch, in the zone of articulation between the upper part (3) and the lower part (4).

10. The device as claimed in claim 8, **characterized in that** the pouch is mounted in a leaktight manner on the neck (5) of the rigid bottle (1), the bottom of which comprises a vent (26) equipped with a flap valve (27) and with a filter (28).

11. The device as claimed in any one of claims 8 to 10, **characterized in that** the periphery (9) of the rigid upper part (3) of the pouch rests on a shoulder (10) formed in the inner wall of the bottle (1).

12. The device as claimed in claim 11, **characterized in that** the body (16) of the pump is fastened to the orifice (6) of the rigid bottle (1) by conventional means from above the pouch (2).

## Patentansprüche

1. Flexibler verformbarer Beutel vom einstückigen Typ, der geeignet ist, um Fluidprodukte, flüssige oder pastenartige Produkte aufzunehmen, umfassend: einen oberen starren Abschnitt (3), der einen Öffnungshals (5) umfasst, und einen unteren flexiblen und verformbaren Abschnitt (4), der mit Mitteln verbunden ist, die geeignet sind, die Verteilung der Produkte in dem Beutel ohne Luftaufnahme sicherzustellen, wobei die beiden Abschnitte (3, 4) so miteinander verbunden sind, dass sich der obere Teil der Innenwand des unteren Abschnitts (4) glatt an die Innenwand des oberen Abschnitts (3) legt, wenn sich der Beutel (2) zusammenzieht,
**dadurch gekennzeichnet, dass** der flexible untere Abschnitt (4) des Beutels eine einzige Verengung (7) aufweist, der einen Balg bildet, der so geformt ist, dass er sich beim Zusammenziehen an der Innenwand des starren oberen Abschnitts (3) zusammenfaltet,
wobei die Verengung (7) im oberen Abschnitt des flexiblen Beutels (4) ausgebildet ist.

2. Flexibler Beutel nach Anspruch 1, **dadurch gekennzeichnet, dass** der Innendurchmesser der Verengung (7) etwas größer ist als der Durchmesser des Halses (5) des Beutels.

3. Flexibler Beutel nach einem der vorangegangenen Ansprüche, **dadurch gekennzeichnet, dass** der starre obere Abschnitt (3) des Beutels leicht kegelförmig und ausreichend steif ist, um jegliche Verformung dieses Abschnitts des Beutels aufgrund dessen Zusammenziehens zu verhindern.

4. Flexibler Beutel nach Anspruch 3, **dadurch gekennzeichnet, dass** der obere Abschnitt (3) des Beutels kuppelförmig ist und in seiner Mitte sich öffnet, um an den Hals (5) des Beutels anzuschließend.

5. Flexibler Beutel nach einem der vorangegangenen Ansprüche, **dadurch gekennzeichnet, dass** die Verengung (7) in dem oberen Abschnitt des Beutels so angeordnet ist, dass die an die Verengung angrenzende Wand (13) des flexiblen Beutels auf der Seite des Halses (5) des Beutels leicht kegelförmig ist, wobei die Basis des Rumpfes des flexiblen Kegels im Anschluss an den Bereich, in dem die beiden Abschnitte miteinander verbunden sind, an die Basis des kegelförmigen starren oberen Abschnitts (3) anschließt.

6. Flexibler Beutel nach Anspruch 5, **dadurch gekennzeichnet, dass** der Durchmesser der Basis des starren oberen Abschnitts (3), die den Verbindungsbereich mit dem unteren Abschnitt (4) des Beutels trägt, etwas größer ist als der Außendurchmesser des Bereichs, in dem die Verengung (7) an die Seitenwand des Beutels anschließt.

7. Flexibler Beutel nach einem der vorangegangenen Ansprüche, **dadurch gekennzeichnet, dass** die Basis des flexiblen Beutels (4) eine konkave Form (11) aufweist, die durch einen diametrischen Quersteg (12) verstärkt ist.

8. Vorrichtung zur Verpackung und Ausgabe von Fluidprodukten, flüssigen oder pastenförmigen Produkten, **dadurch gekennzeichnet, dass** sie einen flexiblen Beutel nach einem der vorangegangenen Ansprüche umfasst, der mit einem starren Fläschchen (1) und einer manuellen Pumpe ohne Lufteinlass (15) verbunden ist.

9. Vorrichtung nach Anspruch 8, **dadurch gekennzeichnet, dass** der Beutel (2) abgedichtet am Hals (5) des starren Fläschchens (1) angebracht ist und eine Luftzufuhr (22) aufweist, die aus einer oder mehreren Querrillen (21) besteht, die am Umfang der Basis (9) des starren oberen Abschnitts (3) des Beutels in dem Bereich ausgebildet sind, in dem der obere (3) und der untere Abschnitt (4) verbunden sind.

10. Vorrichtung nach Anspruch 8, **dadurch gekennzeichnet, dass** der Beutel abgedichtet an dem Hals (5) des starren Fläschchens (1) angebracht ist, dessen Boden ein mit einem Ventil (27) und einem Filter (28) versehenes Luftloch (26) aufweist.

11. Vorrichtung nach einem der Ansprüche 8 bis 10, **dadurch gekennzeichnet, dass** der Umfang (9) des starren oberen Abschnitts (3) des Beutels auf einem in der Innenwand des Fläschchens (1) ausgebildeten Vorsprung (10) aufliegt.

12. Vorrichtung nach Anspruch 11, **dadurch gekennzeichnet, dass** der Körper (16) der Pumpe unter Einsatz herkömmlicher Mittel an der Öffnung (6) des starren Fläschchens (1) über dem Beutel (2) angebracht ist.
